# DEMANDE DE BREVET EUROPEEN

(11) **EP 0 173 771 A1**
(43) Date de publication de la demande: **12.03.1986**
(21) Numéro de dépôt: 84201272.6
(22) Date de dépôt: 05.09.1984
(51) Int. Cl.: H01H 9/00, H01H 33/02

(54) **Contacts électriques pour étrier oscillant de sélecteur de charge**

(71) Demandeur: ATELIERS DE CONSTRUCTIONS ELECTRIQUES DE CHARLEROI (ACEC) Société Anonyme, B-1050 Bruxelles (BE)
(72) Inventeur: Dufrasne, Jean-Claude, B-6090 Couillet (BE); Koch, Etienne, B-6001 Marcinelle (BE)

(57) **Abrégé**

Chaque étrier oscillant (3) d'un équipage mobile (1) comporte un fût (16), concentrique à un axe (6) autour duquel se meut l'étrier oscillant (3) et reliant les deux bras (17) entre lesquels un rouleau (4) est libre de tourner autour d'un axe (11).

La surface extérieure du fût (16) sert de surface de frottement à un frotteur (18) constitué d'une lamelle élasₜi-que (19), d'une pastille (20) en matériau bon conducteur d'électricité et d'un câble (27) relié par un soulier de câble (26). La Lamelle élastique (19) prend appui sur deux entretoises (22 et 24) insérées dans des plateaux insolants (23).

## Description

La présente invention se rapporte à un équipage sélecteur mobile, monté dans un appareil électrique comprenant une série de prises de tension reliées à un transformateur électrique à gradins. Dans ces appareils, les contacts mobiles de l'équipage sélecteur coopèrent avec des contacts fixes raccordés aux prises de tension.

La demande de brevet européen 79200685.0 décrit un équipage sélecteur mobile constitué d'un étrier central et de deux étriers d'extrémité. Dans ce brevet, l'étrier central est télescopique et est porteur des contacts mobiles principaux. Chaque étrier d'extrémité est oscillant et supporte les contacts mobiles auxiliaires. Les contacts mobiles principaux et auxiliaires se présentent sous forme de rouleaux disposés seuls ou en parallèle entre les deux bras de leur étrier repectif. Pour les étriers oscillants, la continuité du circuit électrique entre les éléments animés d'un mouvement relatif est assurée, de manière traditionnelle, par des rondelles élastiques en matériau bon conducteur d'électricité. Dans ce montage, le nombre de rondelles élastiques empilées est variable selon la charge mécanique à appliquer. Mais, compte tenu des écarts dimensionnels de construction, il s'avère souvent difficile de respecter la charge mécanique prévue. Une charge insuffisante conduit à des microsoudures par arcs électriques. Une charge exagérée conduit à une usure précose et même au cisaillement de rondelle ondulée avec risque de causer de grosses avaries à l'appareil par dispersion des débris. D'autre part, l'utilisation de cette technique pour assurer la continuité du circuit électrique entre l'étrier oscillant et la prise de tension est délicate car, selon la charge mécanique des rondelles élastiques en matériau bon conducteur d'électricité, le mouvement de l'étrier risque d'être ralenti et d'affecter la vitesse de coupure des contacts auxiliaires.

La présente invention remédie à ces inconvénients par une séparation de fonctions entre la conduction du courant et l'application de la charge mécanique et par une possibilité plus grande du réglage de la charge appliquée.

L'invention se caractérise par un étrier oscillant présentant une surface cylindrique sur laquelle s'appuye un élément bon conducteur d'électricité avec une charge mécanique exercée par un dispositif ressort isolé électriquement.

L'invention est exposée plus en détails à l'aide de la figure unique qui montre une vue partielle de l'équipage mobile.

La figure schématise un équipage mobile 1 dont l'étrier télescopique, monté au centre, est représenté par un rouleau 2 servant de contact principal et dont les deux étriers oscillants disposés symétriquement par rapport au contact principal sont représentés par un étrier oscillant 3 portant un rouleau 4 servant de contact auxiliaire.

L'étrier oscillant 3 est maintenu dans sa position de repos par des ressorts de rappel 5 concentriques à un axe 6 autour duquel oscille l'étrier 3. Chaque ressort 5 se termine à une extrémité par un brin vertical horizontal 7 prenant appui sur un tenon 8 et à l'autre extrémité par un brin vertical 9 inséré dans un trou d'un manchon de raccordement 10. Chaque rouleau 4 servant de contacts auxiliaires est monté sur un axe 11 et isolé de celui-ci par un tube isolant 12.

A l'arrêt, le rouleau 2, servant de contact principal, collabore avec un contact fixe 13 formé d'une piste disposée au centre de la hauteur, appelée piste centrale 14, de grande dimension comprise entre deux pistes plus courtes 15, une seule piste courte 15 est visible sur la figure. La piste centrale 14 est un peu en retrait par rapport aux pistes courtes 15. Les pistes 14 et 15 du contact fixe 13 présente à chaque extrémité un plan incliné qui facilite l'abordage des rouleaux lorsque l'équipage sélecteur mobile se déplace. L'étrier oscillant 3 est constitué dans sa partie centrale d'un fût 16 reliant les bras 17 de l'étrier entre eux. Le fût 16 présente une section en forme de demi-couronne pour permettre le logement des ressorts de rappel 5 et du manchon de raccordement 10. La surface extérieure du fût 16 est concentrique à l'axe 6 et sert de surface de frottement à un frotteur 18 constitué d'une lamelle élastique 19 dont une extrémité porte une pastille 20 en matériau bon conducteur d'électricitré apte à collaborer avec la surface de frottement du fût 16. L'autre extrémité de la lamelle élastique 19 forme une boucle 21 accrochée à une entretoise 22 insérée dans les plateaux isolants 23 de l'équipage mobile.

Dans l'exemple de réalisation montré à la figure unique, la lamelle élastique 19 à l'allure générale d'une épingle à cheveu et prend appui, dans sa partie médiane, sur une entretoise d'appui 24, insérée également dans les plateaux isolants 23. La pastille 20 généralement en forme de calotte sphérique est fixée à la lamelle élastique 19 par un rivet 25 qui solidarise également un soulier de câble 26 monté en bout d'un câble 27 chargé de conduire le courant jusqu'à une prise de tension, non représentée.

Lorsqu'en cours de manoeuvre, l'équipage mobile 1 se déplace, le rouleau 4, servant de contact auxiliaire, aborde la piste centrale 14 par son plan incliné. Si, par exemple, l'équipage mobile 1 se déplace vers la gauche, lors de l'abordage de la piste centrale 14 du contact fixe 13, l'étrier oscillant 3 pivote autour de l'axe 6 dans le sens des aiguilles d'une montre pour permettre au rouleau 4 de rouler sur la piste 14. Le mouvement de l'équipage mobile 1 se poursuivant, le rouleau 4 quitte la piste 14 par son extrémité gauche et sous l'action des ressorts de rappel 5 l'étrier oscillant 3 reprend sa position de repos après avoir pivoté autour de son axe 6 dans le sens contraire des aiguilles d'une montre.

Pendant la collaboration entre le rouleau 4 de l'étrier oscillant 3 et la piste 14 du contact fixe 13, le courant sera conduit du rouleau 4 vers le bras 17 de l'étrier oscillant 3 par des rondelles élastiques en matériau bon conducteur d'électricité puis de l'étrier oscillant 3 vers la prise de tension en passant par le fût 16, la pastille 20, le soulier de câble 26 et le câble 27. Compte tenu de ce que les entretoises 22 et 24 sont insérées dans des plateaux isolants 23, il y a séparation entre la fonction de conduction de courant et la fonction d'application de la charge mécanique pour le frotteur 18; la lamelle élastique 19 assure la charge mécanique, la pastille 20, le soulier de câble 26 et le câble 27 assurent la conduction de courant. La lamelle élastique 19 est convenablement positionnée entre les plateaux 23 par un évidement de largeur appropriée usiné dans chacune des entretoises 22 et 24.

Pour éviter de déformer la boucle 21 faite à une extrémité de la lamelle élastique 19, l'entretoise 22 peut être réalisée en deux parties s'enfilant de part et d'autre de la boucle 21 et assemblées entre elles par un moyen de fixation connu.

## Revendications

1. Contact électrique pour un étrier oscillant (3), monté sur un équipage sélecteur mobile (1) et muni d'un ou de plusieurs rouleaux (4) collaborant avec des pistes (14) de contacts fixes (13) sous l'action d'un ou de plusieurs ressorts de rappel (5)
caractérisé en ce que l'étrier oscillant (3) présente une surface cylindrique (16) sur laquelle s'appuie un élément bon conducteur d'électricité (20), raccordé (26,27) à une prise de tension, sous une charge mécanique adéquate exercée par un dispositif ressort (19) ne participant pas à la conduite du courant.

2. Contact électrique selon la revendicatiuon 1
caractérisé en ce que le dispositif ressort est une lamelle élastique (19) prenant appui sur un ou plusieurs entretoises (22,24) isolées électriquement.

3. Contact électrique selon la revendication 2
caractérisé en ce que l'élément bon conducteur d'électricité est une pastille (20) solidarisée à la lamelle élastique (19) et à un soulier de câble (26) monté à une extrémité d'un câble (27) dont l'autre extrémité est raccordée à la prise de tension.

4.- Contact électrique selon les revendications 2 et 3
caractérisé en ce que la lamelle élastique (19) se termine par une boucle (21) presque fermée, positionnée par une entretoise (22) faite de deux parties s'enfilant de part et d'autre de la boucle (21) et assemblées entre elles par un moyen de fixation connu.

5. Contact électrique selon une des revendications précédentes
caractérisé en ce que les entretoises (22, 24) servant au maintien de la lamelle élastique (19) sont montés sur des excentriques pour régler la charge mécanique.
